# EUROPÄISCHE PATENTSCHRIFT

(11) **EP 2 161 403 B1**
(45) Veröffentlichungstag und Bekanntmachung des Hinweises auf die Patenterteilung: **16.01.2013**
(21) Anmeldenummer: 09011494.3
(22) Anmeldetag: 08.09.2009
(51) Int. Cl.: E06B 9/17, E06B 9/174

(54) **Rolladenkasten**
Roller shutter housing
Caisson de volet roulant

(30) Priorität: 08.09.2008 DE 202008011908 U
(43) Veröffentlichungstag der Anmeldung: 10.03.2010
(73) Patentinhaber: LAKAL GmbH, 66117 Saarbrücken (DE)
(72) Erfinder: Parino, Jürgen, 66299 Friedrichsthal (DE); Gilges, Fred, 66128 Saarbrücken (DE)
(74) Vertreter: Vièl, Christof

(56) Entgegenhaltungen:
- EP-A1- 1 722 066
- EP-A2- 0 561 200

## Beschreibung

Die Erfindung betrifft einen Rolladenkasten mit den Rolladenkasten seitlich abschließenden Blendkappen gemäß dem Oberbegriff des Anspruchs1.

Eine Blendkappe für einen Rolladen ist aus der DE 296 19 426 U1 bekannt. Dort wird eine Blendkappe als Seitenteil für Rolladenkästen mit einer Platte zum Aufbringen von Aggregaten und einem Übergang zu einer Rolladenschiene beschrieben, wobei die Platte zum Aufbringen von Aggregaten über nichtmetallische Brücken mit der Blendkappe verbunden ist.

Derartige Blendkappen werden sowohl in Rolladenkästen aus Blech, beispielsweise Aluminiumband mit einer Stärke von 1 mm, als auch in stranggepreßten Rolladenkästen verwendet. Blendkappen für Rolladenkästen aus Blech weisen vorzugsweise einen umlaufenden Rand auf, der die Schnittfläche des Rolladenkastens abdeckt. Will man solche Blendkappen bei Rolladenkästen verwenden, die aus stranggepreßtem Material bestehen, stellt sich das Problem, daß letztere eine deutlich größere Materialstärke aufweisen, beispielsweise 2,5 mm. Daher deckt der seitliche Rand der Blendkappe bei stranggepreßten Rolladenkästen nicht vollständig die Schnittkanten des Rolladenkastens ab, was in ästhetischer Hinsicht wenig ansprechend ist. Würde man die Randstärke der Blendkappen erhöhen, würde dies wiederum den Nachteil mit sich bringen, daß bei den relativ dünnwandigen Rolladenkästen aus Blech die Blendkappen seitlich überstehen. Außerdem würden dann die Führungsschienen um die Differenz der Randstärke von der gemeinsamen Montagefläche (z.B. Hauswand oder Fassade) abstehen, was einer sachgemäßen Montage entgegenstünde.

Somit ist es erforderlich, für Rolladenkästen aus Blech und für stranggepreßte Rolladenkästen jeweils den Größenverhältnissen des Rolladenkastens angepaßte Blendkappen und Führungsschienen vorzusehen, was in logistischer Hinsicht sehr aufwendig ist.

Aus der EP 0 561 200 A2 ist ein aus mehreren Latten zusammengesetzter Rolladenkasten mit zwei aus einem Basiselement, Erweiterungselementen und einer Abdeckhaube aufgebauten Blendkappen bekannt, wobei die Latten und die Kappen mittels Verzahnungsprofilen zusammengeschoben werden können.

Aus der EP 1 722 066 A1 ist ein Rolladen mit einem Sicherungsriegel für den Rolladenpanzer bekannt.

Aufgabe der Erfindung ist es somit, einen verbesserten Rolladenkasten mit den Rolladenkasten seitlich abschließenden Blendkappen zu schaffen. Zudem soll nur eine Führungsschiene für beide Varianten erforderlich sein.

Diese Aufgabe wird erfindungsgemäß durch einen Rolladenkasten gemäß dem Anspruch1 gelöst.

Durch dies Distanznocken, die über den Umfang der Blendkappe im Berührungsbereich mit dem Rolladenkasten angeordnet sind, ist sichergestellt, daß bei den relativ dünnwandigen Rolladenkästen aus Blech die Blendkappen bündig mit den Außenflächen des Rolladenkastens abschließen. Außerdem wird die Verwendung einer gemeinsamen Führungsschienen für die verschiedenen Rolladenkästen ermöglicht.

Im Rahmen der Erfindung ist vorgesehen, daß bei einem stranggepreßten Rolladenkasten der Rolladenkasten an seiner Innenseite im Bereich der Distanznocken der Blendkappe Nuten aufweist, welche breiter sind als die Distanznocken.

Hierdurch ist sichergestellt, daß die Distanznocken bei der Verwendung der Blendkappe in einem stranggepreßten Rolladenkasten in die Nuten desselben eingreifen, so daß auch in diesem Falle die Blendkappe bündig mit den Außenflächen des Rolladenkastens und der Führungsschienen abschließen.

Im folgenden wird ein Ausführungsbeispiel der Erfindung anhand von Zeichnungen näher erläutert.

Es zeigen
- Fig. 1a: eine erfindungsgemäße Blendkappe in einem stranggepreßten Rolladenkasten in Seitenansicht,
- Fig. 1b: eine Detaildarstellung zu Fig. 1a,
- Fig. 2a: eine erfindungsgemäße Blendkappe in einem Rolladenkasten aus Blech in Seitenansicht und
- Fig. 2b: eine Detaildarstellung zu Fig. 2a.

Wie aus den Fig. 1a, 1b, 2a und 2b ersichtlich, weist die erfindungsgemäße Blendkappe 1 über ihren Umfang verteilte Distanznocken 2 auf, die bei einem Rottadenkasten 3 aus stranggepreßtem Material (Fig. 1a und 1b) in Nuten 4 an der Innenseite des Rolladenkastens 3angeordnet sind, welche (zumindest geringfügig) breiter sind als die Distanznocken 2 der Blendkappe 1.

Hierdurch ist sichergestellt, daß die Distanznocken 2 problemlos in die Nuten 4 eingreifen können. Somit ist sichergestellt, daß die Blendkappe 1 bündig mit den Außenflächen des Rolladenkastens 3 abschließt.

Bei einem Rolladenkasten aus Blech (Fig. 2a und 2b) liegen die Distanznocken 2 hingegen an der Innenwand des Rolladenkastens 3 an und stellen auf diese Weise einen bündigen Abschluß der Blendkappe 1 mit den AuBenflächen des Rolladenkastens 3 und den Führungsschienen sicher.

## Patentansprüche

1. Rolladenkasten (3) mit den Rolladenkasten (3) seitlich abschließenden und an ihrem Umfang Distanznocken (2) aufweisenden Blendkappen (1), **dadurch gekennzeichnet, daß** die Blendkappen (1) ohne seitlich überzustehen die jeweiligen Schnittkanten des Rolladenkastens abdecken, gleich ob es sich um einen Rolladenkasten aus Blech oder µm einen stranggepreßten Rolladenkasten handelt, und an ihrem Umfang die Distanznocken (2) so aufweisen, daß bei den relativ dünnwandigen Rolladenkästen (3) aus Blech die Blendkappe (1) bündig mit den Außenflächen des Rolladenkastens abschließen, und daß die Distanznocken (2) bei der Verwendung der Blendkappe (1) in einem stranggepressten Rolladenkasten (3) in die Nuten (4) desselben eingreifen, so daß auch in diesem Falle die Blendkappe (1) bündig mit den Außenflächen des Rolladenkastens abschließen.

2. Rolladenkasten gemäß Anspruch 1, **dadurch gekennzeichnet, daß** bei einem stranggepreßten Rolladenkasten (3) der Rolladenkasten (3) an seiner Innenseite im Bereich der Distanznocken (2) der Blendkappe (1) Nuten (4) aufweist, welche breiter sind als die Distanznocken (2).

## Claims

1. Roller shutter housing (3) with cover caps (1) that close off the ends of the roller shutter housing (3) and feature spacer cams (2) at their periphery, **characterised in that**, irrespective of whether the roller shutter housing is made of metal or has been extruded, the cover caps (1) cover the respective cut edges of the roller shutter housing without projecting laterally and are provided at their periphery with the spacer cams (2) in such a way that, in the case of relatively thin-walled roller shutter housings (3) made of metal, the cover caps (1) are flush with the outer surfaces of the roller shutter housing and that, in cases where the cover cap (1) is used in an extruded roller shutter housing (3), the spacer cams (2) engage the grooves (4) in the roller shutter housing such that, in this case too, the cover caps (1) are flush with the outer surfaces of the roller shutter housing.

2. Roller shutter housing according to claim 1, **characterised in that**, in the case of an extruded roller shutter housing (3), the roller shutter housing (3) has, on its interior, grooves (4) in the area of the spacer cams (2) on the cover cap (1), said grooves being wider than the spacer cams (2).

## Revendications

1. Caisson de volet roulant (3) avec des flasques latéraux (1) qui ferment latéralement le caisson de volet roulant (3) et qui sont munis de butées (2) disposées sur leur pourtour, **caractérisé en ce que** les flasques latéraux (1) recouvrent les arêtes correspondantes du caisson de volet roulant sans déborder latéralement, qu'il s'agisse d'un caisson de volet roulant en tôle ou d'un caisson de volet roulant extrudé, et **en ce qu'**ils présentent sur leur pourtour les butées (2) de telle sorte que les flasques latéraux (1) de caissons de volets roulant (3) en tôle avec une épaisseur de paroi relativement faible assurent la fermeture en s'alignant sur la face extérieure du caisson de volet roulant, et que, lors de l'utilisation des flasques latéraux (1) dans un caisson de volet (3) extrudés, les butées (2) pénètrent dans des encoches (4) de celui-ci, de sorte que les flasques latéraux (1) s'alignent également sur la face extérieure du caisson de volet roulant (3).

2. Caisson de volet roulant selon la revendication 1, **caractérisé en ce que** dans le cas d'un caisson de volet roulant (3) extrudé, le caisson de volet roulant (3) présente sur sa face intérieure des encoches (4) au niveau des butées (2) du flasque latéral (1), lesquelles encoches ont une largeur supérieure à celle des butées (2).
